# EUROPÄISCHE PATENTSCHRIFT

(11) **EP 0 078 530 B1**
(45) Veröffentlichungstag und Bekanntmachung des Hinweises auf die Patenterteilung: **21.01.1987**
(21) Anmeldenummer: 82110053.4
(22) Anmeldetag: 30.10.1982
(51) Int. Cl.: E06B 3/66

(54) **Mehrscheibenfenster**
Multiple glazing
Vitrage multiple

(30) Priorität: 03.11.1981 DE 3143541
(43) Veröffentlichungstag der Anmeldung: 11.05.1983
(73) Patentinhaber: Kahnert-Hötger, Silvia, D-4600 Dortmund 1 (DE)
(72) Erfinder: Hötger, Peter, D-4600 Dortmund 1 (DE)
(74) Vertreter: Köchling, Conrad, Dipl.-Ing.

## Beschreibung

Die Erfindung betrifft ein Mehrscheibenfenster der im Oberbegriff des Anspruches 1 bzw. des Anspruches 2 bezeichneten Art.

Derartige Mehrscheibenfenster sind beispielsweise durch die DE-A-2 707 398 bzw. FR-A-2 350 436 bekannt.

Derartige Mehrscheibenfenster dienen sowohl der Wärmeisolierung als auch dem Wärmeschutz. Die im Stand der Technik bekannten Lösungen weisen den Nachteil auf, daß die Befestigungspunkte der mittleren Scheibe durch an der Randkante aufgeklemmte Befestigungselemente oder durch Lochungen der Randkante geschobene Stifte gebildet sind.

Sofern eine Klemmbefestigung gewählt wird, so ist diese nicht unbedingt haltbar, da nicht sicherzustellen ist, daß sich diese Klemmbefestigung nicht im Laufe der Zeit löst. Sofern Stifte als Befestigungsmittel vorgesehen sind, ist eine Lochung der Randkante der Scheibe erforderlich, was einen zusätzlichen Arbeitsaufwand bedeutet und zudem eine erhebliche Bruchgefahr im Bereich des Scheibenrandes bewirkt.

Ausgehend von diesem Stand der Technik liegt der Erfindung die Aufgabe zugrunde, ein Mehrscheibenfenster gattungsgemäßer Art zu schaffen, die eine hohe Funktionssicherheit und einen einfachen Aufbau ermöglicht.

Zur Lösung dieser Aufgabe wird vorgeschlagen, daß die bewegliche Scheibe rings um ihre Ränder von einem Tragseil umschlungen ist, das an einem oberen Trägerprofilglied befestigt ist, wobei das Tragteil entweder in einer mittigen Nut in den Rändern der beweglichen Scheibe oder in einer Nut eines auf die Ränder der beweglichen Scheibe aufgeschobenen Profils gehalten ist.

Durch diese Anordnung ist sichergestellt, daß eine dauerhafte und einfache Befestigung der Scheibe ermöglicht ist, wobei zudem keine Bruchgefahr für die Scheibe besteht. Grundsätzlich wird durch diese Ausbildung die gewünschte Funktion der Scheibe nicht beeinträchtigt, wonach die frei schwingbar gelagerte Mittelscheibe bei von einer Außenscheibe auf sie übertragenen Schallwellen entsprechend ausweichen und als Schalldämpfungs- bzw. Schallaufzehrungselement dienen kann, indem die von den Schallschwingungen herrührende Energie durch die Bewegung der Mittelscheibe zum größten Teil verbraucht, so daß im Ergebnis die zum Rauminneren gelegene Außenscheibe praktisch kaum noch von Schallwellen erreicht wird, wobei dies vorallem auch mit wesentlich geringeren Scheibenstärken erreichbar ist, als bei bisher üblichen Mehrscheibenfenstern.

Eine alternative Lösung ist dadurch gekennzeichnet, daß zwischen dem unteren Rand der beweglichen Scheibe und einem unteren Trägerprofilglied Wälzkörper angeordnet sind, die eine Ausweichbewegung der Scheibe senkrecht zur Scheibenebene ermöglichen, wobei der untere Rand der beweglichen Scheibe entweder entsprechend dem Profil der Wälzkörper konkav ausgebildet oder mit einem Seitenführungsprofil für den Wälzkörper versehen ist.

Bei dieser Gestaltung kann die Scheibe mit den als Kugeln oder Rollen ausgebildeten Wälzkörpern bei auftreffenden Schallwellen senkrecht zur Scheibenebene entsprechend ausweichen, so daß sich im Prinzip ähnliche Wirkungen ergeben, wie bei der zuvor beschriebenen Ausführungsform, wobei infolge der Reibungskräfte zwischen dem unteren Scheibenrand, Wälzkörpern und unterem Trägerprofilglied einerseits die Ausweichbewegung etwas träger verläuft, andererseits aber mehr Schallwellenenergie verbraucht werden kann. Desweiteren ist durch diese Lösung eine sichere Halterung der Mittelscheibe ermöglicht, ohne daß die Scheibe hierzu mit Lochungen oder Klemmbefestigungsmitteln versehen werden müßte.

Zur Abfederung der beweglichen Scheibe kann beidseitig im Bereich aller Ränder derselben elastisch nachgiebige Pufferelemente anordnen.

Die elastischen Pufferelemente selbst können als Schnüre aus elastischem Material ausgebildet sein, die sich jeweils zwischen einer Fläche der beweglichen Scheibe und einer gegenüber befindlichen Anschlagfläche erstrecken. Die elastisch nachgiebigen Pufferelemente können aber auch Spiralfedern ausgebildet sein. Bei beiden vorbeschriebenen Ausführungsformen empfiehlt es sich, beidseitig der beweglichen Scheiben Halteelemente für die elastischen Puffereiemente anzuordnen, um eine unerwünschte Lageänderung derselben zu verhindern.

Schließlich kann man die elastischen Puffereiemente auch als winkelförmiges Profil aus elastischem Material ausbilden, dessen einer Schenkel gegen die bewegliche Scheibe unter einem von einem rechten Winkel abweichenden Winkel greift, wodurch zusätzliche Halteelemente vermieden werden können.

Die Erfindung ist nachstehend anhand der Zeichnung beispielsweise näher erläutert. Diese zeigt in
Figur 1 einen Querschnitt durch den unteren Rand eines Mehrscheibenfensters nach der Erfindung mit aufgehängter Mittelscheibe,
Figur 2 einen Querschnitt durch den oberen Rand eines Mehrscheibenfensters gemäß der Erfindung mit aufgehängter Mittelscheibe,
Figur 3 eine perspektivische Darstellung der aufgehängten Mittelscheibe bei der Ausführungsform nach den Figuren 1 und 2,
Figur 4 einen Querschnitt durch den unteren Rand eines Mehrscheibenfensters nach der Erfindung mit auf Wälzkörpern abgestützter Mittelscheibe und in
Figur 4a eine Variante der Ausführungsform nach Fig. 4 mit Seitenführungsglied an der Mittelscheibe für die Wälzkörper.

Bei der Ausführungsform nach den Fig. 1 bis 3 ist an einem Holzflügelrahmen 1 ein zwei Außenscheiben 2 und 3 und eine Mittelscheibe 4 aufnehmender Trägerprofilrahmen 5 mittels eines zweiteiligen Befestigungsrahmens 6 befestigt, und zwar letzterer mittels nicht näher dargestellter Befestigungsmittel 7 an dem Holzflügelrahmen 1.

Der Trägerprofilrahmen 5 weist zwei seitlich ringsum verlaufende Hohlräume 8 zur üblichen Unterbringung von hygroskopischen Mitteln auf, sowie zwischen diesen eine mittige rinnenförmige Ausnehmung 9. Die Außenscheiben 2 und 3 sind an den entsprechend gegenüberliegenden Seitenflächen des Trägerprofilrahmens 5 luftdicht in bekannter Weise angeklebt und in der rinnenförmigen Ausnehmung 9 ist die Mitteischeibe 4 in zur Scheibenebene senkrechter Richtung nach beiden Seiten frei schwingbar aufgehängt, und zwar mittels eines in einer konkaven Nut 10, die ringsum in den Stirnflächen der Mittelscheibe 4 ausgebildet ist, gehaltenen Tragseils 11, welches, wie die Figuren 2 und 3 zeigen, an dem oberen Querglied des Trägerprofilrahmens 5 mittels Haken 12 aufgehängt ist.

In der Ausnehmung 9 sind ferner beidseitig der Mittelscheibe 4 winkelförmige, aus elastischem Material bestehende Pufferelemente 13 angeordnet, wobei der eine Schenkel 14 dieser Elemente 13 unter einem von einem rechten Winkel abweichenden Winkel gegen die Mittelscheibe 4 gerichtet ist und gegen diese greift, derart, daß dieser Schenkel 14 bei einer Seitenbewegung der Scheibe 4 sich entsprechend federnd anpassen kann.

Die Hohlräume zwischen dem Holzflügelrahmen 1 und dem zweiteiligen Befestigungsrahmen 6 einerseits sowie zwischen letzterem und dem Trägerprofilrahmen 5 andererseits sind in üblicher, nicht näher gezeigter Weise mit geeigneten Kautschuk-Dichtungen ausgefüllt, wobei die Montage derart erfolgt, daß zunächst die eine Hälfte des Befestigungsrahmens 6 am Holzflügelrahmen 1 befestigt wird, darauf die vorerwähnten Kautschuk-Dichtungen angebracht werden und dann der Trägerprofilrahmen 5 mit den Außenscheiben 2 und 3 und der Mittelscheibe 4 in die richtige Stellung gebracht wird, worauf dann die andere Hälfte des Befestigungsrahmens 6 am Holzflügelrahmen 1 befestigt wird.

Wie erkennbar ist, ist aufgrund dieser Ausbildung die Mittelscheibe 4 im fertig montierten Zustand des Mehrscheibenfensters in der Lage, senkrecht zur Scheibenebene nach beiden Seiten frei auszuschwingen, derart, daß bei auf diese Scheibe auftreffenden Schallwellen diese gedämpft bzw. absorbiert werden können, wie dies vorstehend schon näher erläutert worden ist.

Die Ausführungsform gemäß Fig. 4 entspricht im wesentlichen der vorbeschriebenen nach den Figuren 1 bis 3 mit der Ausnahme, daß anstelle einer Aufhängung die Mittelscheibe 4a mit ihrem unteren konkav geformten Rand 15 auf Wälzkörpern 16 aufruht und anstelle der winkelförmigen Pufferelemente 13 elastische Schnüre 17 mit kreisförmigem Querschnitt (wie links neben der Mittelscheibe 4a dargestellt) oder elastische Schnüre 18 mit ringförmigem Querschnitt (wie rechts neben der beweglichen Scheibe 4a dargestellt) angeordnet sind. Die betreffenden Pufferelemente sind in der Ausnehmung 9 durch zusätzliche Halteelemente 19 gegen unerwünschte Lageveränderungen gehalten. Es ist erkennbar, daß die Bewegungsmöglichkeit der Mittelscheibe 4a ähnlich wie bei der vorbeschriebenen Ausführungsform nach den Figuren 1 bis 3 ist und dementsprechend auch die Funktion der beweglichen Mittelscheibe 4a.

Bei der Ausführungsform nach Fig. 4a ist eine Mittelscheibe 4a an ihrem unteren Rand mit einem I-förmigen Seitenführungsglied 20 für Wälzkörper 16 anstelle der konkaven Nut 15 bei der Ausführungsform nach Fig. 4 versehen.

Die vorbeschriebenen Ausführungsbeispiele können in vielfacher Weise abgewandelt werden, ohne den Grundgedanken der Erfindung zu verlassen. So können insbesondere bei besonders großen Lärmbelästigungen auch noch mehr als eine bewegliche Scheibe zwischen den beiden Außenscheiben vorgesehen sein. Die erfindungsgemäße Ausbildung ist naturgemäß auch bei vollständig aus Leichtmetall wie Aluminium oder Kunststoff oder auch ganz aus Holz bestehenden Flügelrahmen anwendbar, d. h. bei solchen, _{'}bei denen der Trägerprofilrahmen mit den Scheiben in einem ein- oder mehrteiligen Holz-, Kunststoff-oder Leichtmetallrahmen gelagert wird. Die elastischen Pufferelemente können auch noch anders gestaltet werden, z. B. als Spiralfedern und bei einer vereinfachten Ausführungsform könnte die bewegliche Scheibe mit ihrem unteren Rand auch auf ein weichelastisches Element, z. B. eine fluidgefüllte Schnur, aufgesetzt sein, so daß auch ohne Abrollbewegung eine gewisse Seitenbeweglichkeit der beweglichen Scheibe nach beiden Seiten gegeben wäre u. dgl. mehr.

## Patentansprüche

1. Mehrscheibenfenster mit zwei im wesentlichen starr und luftdicht in einem Trägerprofilrahmen gelagerten Außenscheiben (2, 3), wobei zwischen diesen mindestens eine weitere Scheibe (4) ringsum in zur Scheibenebene senkrechter Richtung beweglich bzw. frei schwingbar in dem Trägerprofilrahmen (5) gelagert ist, indem die bewegliche Scheibe (4) aufgehängt, d. h. an ihrem unteren Rand freischwebend, angeordnet ist, dadurch gekennzeichnet, daß die bewegliche Scheibe (4) rings um ihre Ränder von einem Tragseil (11) umschlungen ist, das an einem oberen Trägerprofilglied (5) befestigt ist, wobei das Tragseil (11) entweder in einer mittigen Nut (10) in den Rändern der beweglichen Scheibe (4) oder in einer Nut eines auf -die Ränder der beweglichen Scheibe aufgeschobenen Profils gehalten ist.

2. Mehrscheibenfenster mit zwei im wesentlichen starr und luftdicht in einem Trägerprofilrahmen gelagerten Außenscheiben (2, 3), wobei zwischen diesen mindestens eine weitere Scheibe (4) ringsum in zur Scheibenebene senkrechter Richtung beweglich bzw. frei schwingbar in dem Trägerprofilrahmen (5) gelagert ist, dadurch gekennzeichnet, daß zwischen dem unteren Rand der beweglichen Scheibe (4) und einem unteren Trägerprofilglied (5) Wälzkörper (16) angeordnet sind, die eine Ausweichbewegung der Scheibe (4) senkrecht zur Scheibenebene ermöglichen, wobei der untere Rand der beweglichen Scheibe (4) entweder entsprechend dem Profil der Wälzkörper (16) konkav ausgebildet oder mit einem Seitenführungsprofil (20) für die Wälzkörper (16) versehen ist.

3. Mehrscheibenfenster nach Anspruch 1 oder 2, dadurch gekennzeichnet, daß beidseitig im Bereich aller Ränder der beweglichen Scheibe (4) elastisch nachgiebige Pufferelemente (13, 17, 18) angeordnet sind.

4. Mehrscheibenfenster nach Anspruch 3, dadurch gekennzeichnet, daß die elastischen Pufferelemente als Schnüre (17, 18) aus elastischem Material ausgebildet sind, die sich jeweils zwischen einer Fläche der beweglichen Scheibe (4) und einer gegenüber befindlichen Anschlagfläche erstrecken.

5. Mehrscheibenfenster nach Anspruch 3, dadurch gekennzeichnet, daß die elastisch nachgiebigen Pufferelemente als Spiralfedern ausgebildet sind.

6. Mehrscheibenfenster nach Anspruch 4 oder 5, gekennzeichnet durch beidseitig der beweglichen Scheibe angeordnete Halteelemente (19) für die elastischen Pufferelemente (17, 18).

7. Mehrscheibenfenster nach Anspruch 3, dadurch gekennzeichnet, daß die elastischen Pufferelemente als winkelförmiges Profil (13, 14) aus elastischem Material ausgebildet sind, dessen einer Schenkel (14) gegen die bewegliche Scheibe (4) unter einem von einem rechten Winkel abweichenden Winkel greift.

## Claims

1. Multiple-pane window with two essentially rigid and airtight exterior Panes located in a supporting profile frame (2. 3) whereby between these at least one further Pane (4) is located in a vertical direction to the Pane level in a way which permits movement or free oscillation all round in the supporting profile frame (5) in which the movable Pane (4) is suspended, i. e. that it's lower edge is arranged so that it hangs freely, distinguished by the fact that all edges of the movable Pane (4) are surrounded by a suspension cord (11) which is fastened to the upper support profile section (5) whereby the suspension cord (11) is located either in a central channel (10) in the edges of the movable Pane (4) or in a channel located in one of the edges of the profile bordering on the movable Pane.

2. Multiple-Pane window with two essentially rigid and airtight exterior Panes located in a supporting profile frame (2. 3.) whereby between these at least one further Pane (4) is located in a verticaldirection to the Pane level in a way which permits movement or free oscillation all round in the supporting profile frame (5), distinguished by the fact that between the lower edge of the movable Pane (4) and a lower support profile section (5) are located rollers (16) which facilitate an alternative movement of the Pane (4) in the vertical direction of the Pane level, whereby the lower edge of the movable Pane (4) is made either concave in accordance with the profile of the roller (16) or with a lateral guiding profile (20) for the roller (16).

3. Multiple-Pane windows in accordance with claims 1 or 2, distinguished by the fact that elastic yielding buffer elements (13, 17, 18) are located on both sides of all edges of the movable Pane (4).

4. Multiple-Pane windows in accordance with claim 3, distinguished by the fact that the elastic buffer elements consist of cords (17, 18) made of elastic material, each of which extends between one surface of the movable Pane (4) and one of the opposite stopping faces next to it.

5. Multiple-Pane windows in accordance with claim 3, distinguished by the fact that the elastic yielding buffer elements are arranged as spiral springs.

6. Multiple-Pane windows in accordance with claims 4 or 5, distinguished by the fact that retaining elements (19) for the elastic buffer elements (17, 18) are located on both sides of the movable Pane.

7. Multiple-Pane windows in accordance with claim 3, distinguished by the fact that the elastic buffer elements are arranged as angular profiles (13, 14) made of elastic material, whose leg (14) next to the movable Pane (4) reacts against any angle other than a right angle.

## Revendications

1. Fenêtre à vitres multiples avec 2 vitres externes (2, 3) absolument inflexibles et hermétiques, logées dans châssis-porteur en profilés, où entre ceux-ci est logée au minimum une autre vitre (4) mobile dans le sens vertical, respectivement basculante dans le châssis-porteur en profilés (5), dans lequel la vitre (4) est suspendue librement, c'est-à-dire bascule librement en son bord inférieur, ainsi caractérisée par le fait que la vitre mobile (4) est entourée d'un câble porteur (11), qui est fixé à un élément du châssis-porteur (5), en quoi le câble porteur (11) est retenu soit dans une rainure centrale (10) sur les bords de la vitre mobile (4) ou soit dans une des rainures sur les bords de la vitre mobile.

2. Fenêtre à vitres multiples avec 2 vitres externes (2, 3) absolument inflexibles et hermétiques, logées dans châssis-porteur en profilés, où entre ceux-ci est logée au minimum une autre vitre (4) mobile dans le sens vertical, respectivement basculante dans le châssis-porteur en profilés (5), ainsi caractérisé par le fait que sur le bord inférieur de la vitre mobile (4) et sur un élément inférieur du châssis-porteur (5), sont montés des corps de roulement (16) qui rendent possible un mouvement d'écart de la vitre (4) verticalement par rapport au plan de la vitre, en quoi le bord inférieur de la vitre mobile (4) a soit une adaptation concave pour correspondre au profil des corps de roulement (16) ou soit équipé d'un profilé de guidage latéral (20) pour les corps de roulement (16).

3. Fenêtre à vitres multiples selon revendication 1 ou 2, caractérisée par le fait que des 2 côtés dans la zone de tous les bords de la vitre mobile (4), sont montés des éléments tampons élastiques (13, 17, 18).

4. Fenêtre à vitres multiples selon revendication 3, caractérisée par le fait que les éléments tampons élastiques sont conçus en tant que cordons (17, 18) dans un matériau élastique qui s'étendent entre la surface de la vitre mobile (4) et une surface d'arrêt, côté opposé.

5. Fenêtre à vitres multiples selon revendication 3, caractérisée par le fait que les éléments tampons élastiques sont conçus en tant que ressorts hélicoïdaux.

6. Fenêtre à vitres multiples selon revendication 4 ou 5, caractérisée par le fait que les éléments de retenue (19) montés des deux côtés de la vitre mobile pour les éléments tampons élastiques (17, 18).

7. Fenêtre à vitres multiples selon revendication 3, caractérisée par le fait que les éléments tampons élastiques sont conçus en tant que profilés angulaires (13, 14) en matériau élastique, qui saisissent un montant (14) contre la vitre mobile (4) sous un des angles droits, un angle s'écartant.
